# FASCICULE DE BREVET EUROPEEN

(11) **EP 3 746 734 B1**
(45) Date de publication et mention de la délivrance du brevet: **02.03.2022**
(21) Numéro de dépôt: 18836239.6
(22) Date de dépôt: 20.12.2018
(51) Int. Cl.: F42B 39/08, F42B 39/10, F41A 9/80

(54) **OUTILLAGE DE LIAISON DE BANDES DE MUNITIONS**
WERKZEUG ZUM VERBINDEN VON MUNITIONSGURTEN
TOOL FOR CONNECTING AMMUNITION BELTS

(30) Priorité: 30.01.2018 FR 1800094
(43) Date de publication de la demande: 09.12.2020
(73) Titulaire: NEXTER Systems, 78034 Versailles Cedex (FR)
(72) Inventeur: Baert, Steve, 18023 Bourges (FR)
(74) Mandataire: Cabinet Chaillot
(86) Numéro de dépôt international: PCT/EP2018/086137
(87) Numéro de publication internationale: WO 2019/149427

(56) Documents cités:
- EP-A1- 1 691 164
- WO-A1-2013/122541
- WO-A1-2017/080808
- FR-A1- 3 052 247
- LU-A1- 33 904
- SU-A1- 117 315
- US-A- 1 395 928
- US-A- 2 415 561
- US-A- 4 658 701

## Description

Le domaine technique de l'invention est celui des outillages de liaison de bandes de munitions maillonnées et des compartiments à munitions comportant de tels outillages.

Les munitions pour armes automatiques tirant en rafales sont couramment alimentées en munitions par des bandes de munitions dites maillonnées, c'est dire où chaque munition est liée à au moins une munition voisine par l'intermédiaire d'au moins un maillon.

Lorsqu'une première bande de munitions a été intégralement consommée, il est nécessaire de réalimenter l'arme au moyen d'une seconde bande de munitions. Afin de limiter la fréquence de ce type d'intervention, il est connu de lier l'une à l'autre des bandes de munitions issues de différentes caisses à munitions de façon à former une bande de munitions plus longue que celle contenue dans un magasin unique.

La demande de brevet FR3052247 montre ainsi une tourelle comprenant plusieurs caisses à munitions disposées dans des magasins.

Un dispositif ou outillage permettant de lier les bandes de munitions est décrit dans la demande de brevet EP1691164.

Cet outillage permet de lier une première bande de munitions maillonnées à une seconde bande de munitions maillonnées grâce à une munition de liaison.

La munition de liaison est disposée sur un support qui la cale longitudinalement et radialement. En l'espèce, il s'agit d'un tube dans lequel la munition est partiellement engagée par son ogive. Un levier apte à pivoter par rapport à un support comporte un poussoir destiné à pousser radialement en direction de la munition, un premier maillon de la première bande.

Le second maillon de la seconde bande se loge dans le premier maillon de la première bande et se trouve également poussé radialement vers la munition.

Une fois les maillons poussés et clipsés sur la munition, ils sont alors coaxiaux entre eux et à la munition et lient ainsi la première extrémité de la première bande à la seconde extrémité de la seconde bande.

Une telle opération avec un tel équipement est aisée à réaliser dans un environnement non encombré tel qu'un atelier. L'opération en revanche devient impossible lorsque les bandes de munitions sont dans des caisses à munitions, caisses pouvant elles même être logées dans un compartiment à munitions. Dans ces conditions l'exigüité rend le retrait du dispositif de liaison trop difficile voire impossible.

En effet l'outillage décrit par le brevet EP1691164 nécessite d'avoir accès à l'extrémité du projectile pour pouvoir coiffer la munition avec l'outillage.

L'invention propose de résoudre ce problème de commodité de mise en œuvre et de retrait de l'outillage pour les opérations de liaison de bandes de munitions.

La demande de brevet LU 33 904 A1 divulgue un outillage tel que défini dans le préambule de la revendication 1.

Ainsi, l'invention porte sur un outillage destiné à lier une extrémité d'une première bande de munitions maillonnées à une extrémité d'une seconde bande de munitions maillonnées grâce à une munition de liaison, outillage comportant au moins un support destiné à caler radialement et longitudinalement la munition de liaison, outillage comportant un levier articulé relativement au support, levier comportant un poussoir destiné à interférer avec au moins un maillon d'une extrémité de la première bande et à pousser radialement par rapport à la munition le au moins un maillon jusqu'à une seconde position où le au moins un maillon est coaxial à la munition, outillage caractérisé en ce qu'il comporte un bâti solidaire du support et solidarisable avec un casier contenant une bande de munitions, bâti comportant une première et une seconde parties contigües et pivotantes l'une par rapport à l'autre autour d'un axe parallèle à l'articulation du levier afin de permettre le retrait aisé de l'outillages, bâti comportant un moyen de blocage du pivotement des parties.

Avantageusement, le poussoir est en contact également avec un second maillon d'une extrémité de la seconde bande.

Avantageusement, le levier comporte une poignée escamotable.

L'invention sera mieux comprise à la lecture de la description suivante, description faite en regard des dessins annexées, dessins dans lesquels :
La figure 1 représente un outillage selon l'invention en position ouverte.
La figure 2 représente un outillage selon l'invention en position ouverte avec deux bandes de munitions et une munition de liaison.
La figure 3 représente un outillage selon l'invention en position fermée avec deux bandes de munitions et une munition de liaison.
La figure 4 représente un outillage selon l'invention avec sa première et sa seconde parties pivotées l'une par rapport à l'autre.
La figure 5a représente une vue schématique en coupe transversale d'un casier à munitions équipé d'un outillage selon l'invention lors de la liaison de deux bandes de munitions.
La figure 5b représente une vue schématique en coupe longitudinale d'un casier à munitions équipé d'un outillage selon l'invention lors de la liaison de deux bandes de munitions.
La figure 5c représente une vue schématique en coupe transversale d'un casier à munitions équipé d'un outillage selon l'invention, lors de son retrait du casier à munition.

Selon la figure 1, un outillage de liaison 100 comporte un levier 1 articulé relativement à un bâti 2, bâti 2 comportant un support 3. Le support 3 comporte deux barrettes 15 parallèles fixées au bâti 2 et sur lesquelles sont réalisées des échancrures 16a et 16b qui sont destinées à recevoir et positionner des munitions de la bande.

On remarque sur la figure que chaque barrette 15 comporte une échancrure médiane 16a et deux échancrures latérales 16b et que l'échancrure médiane 16a est située plus basse que les échancrures latérales 16b. Les raisons d'une telle disposition seront précisées plus loin.

Le bâti 2 comporte par ailleurs une première et une seconde parties 2a et 2b, contiguës et reliées entre elle par une charnière 4 apte à faire pivoter ces parties l'une par rapport à l'autre autour d'un axe 4a parallèle à l'articulation 6 du levier 1.

Un moyen de blocage 9 autorise ou bloque le pivotement de la première et de la deuxième partie 2a et 2b l'une par rapport à l'autre. Le levier 1 comporte un poussoir 7 disposé à l'opposé de son extrémité articulée 6, ainsi qu'une poignée de manœuvre 8, poignée escamotable par pivotement relativement au levier 1 autour d'un axe 17.

Selon la figure 2, une extrémité d'une première bande de munitions 10 maillonnées ainsi qu'une extrémité d'une seconde bande de munitions 11 maillonnées sont disposées en travers du bâti 2. On entend par bande de munitions maillonnées, une série de munitions parallèles entre elles et reliées entre elles par des maillons de manière à former une bande de munitions.

L'extrémité de la première bande de munitions 10 comporte un maillon vide 10a positionné coaxialement à un maillon vide 11a de l'extrémité de la seconde bande de munitions 11 et au-dessus d'une munition 12, dite munition de liaison 12.

Chaque maillon 10a et 11a comporte une ouverture qui est orientée vers la munition de liaison 12. La munition de liaison 12 est calée axialement et radialement par les échancrures centrales 16a du support 3 avec lesquelles elle coopère et visibles à la figure 1. On note que le support 3 comporte des échancrures 16b latérales situées au voisinage des bords de la première partie 2a du bâti 2. Ces échancrures coopèrent avec une munition de chaque bande 10 et 11 afin de caler les bandes 10 et 11 pour des raisons de commodité de maintien en position des bandes 10 et 11 en travers du bâti. Le poussoir 7 du levier 1 est situé dans une première position où il interfère avec le dessus des maillons vides 10a et 11a des bandes 10 et 11.

Les maillons sont du type décrit par le brevet EP1985960. Chaque maillon comporte un étrier central C et deux étriers latéraux L. L'étrier central C d'un maillon coopérant avec les étriers latéraux L d'un maillon voisin de façon à former une liaison pivot autour de chaque munition. Le maillon vide 10a de la première bande 10 est par exemple un étrier central C et il va interférer avec les étriers latéraux L du maillon vide 11a de la seconde bande 11. L'étrier central C du maillon vide 10a est situé sous les étriers latéraux L du maillon vide 11a, le poussoir 7 vient en appui sur les étriers latéraux L donc uniquement avec le maillon vide 11a ce qui provoquera le clipsage des deux maillons 10a et 11a sur la munition.

Alternativement, pour des bandes de munitions de structure différente, on pourra définir un outillage dont le poussoir sera en contact avec un seul maillon ou bien avec deux maillons à joindre.

On peut voir à la figure 3 que le poussoir 7 est situé dans une seconde position suite à l'abaissement manuel du levier 1 vers le bas au moyen de la poignée 8.

En appuyant ainsi vers le bas, le poussoir 7 a poussé, radialement par rapport à la munition de liaison 12, les maillons vides 10a et 11a jusqu'à les placer coaxialement à la munition. Chaque maillon vide 10a et 11a est suffisamment élastique pour pouvoir laisser passer la munition de liaison 12.

On note à la figure 1 que le moyen de blocage 9, lorsqu'il est engagé relie la première partie 2a à la seconde partie 2b et les maintient dans un même plan P. A l'inverse, selon la figure 4, lorsque le moyen de blocage 9 est désengagé il ne relie plus les deux parties 2a et 2b du bâti 2 ce qui permet d'incliner la première partie 2a relativement à la seconde partie 2b. Ainsi, lorsque l'outillage 100 est introduit dans un casier à munitions 14 tel que visible aux figures 5a et 5b pour lier deux bandes de munitions 10 et 11, on peut selon la figure 5c faire pivoter la première partie 2a relativement à la seconde partie 2b pour extraire ou introduire aisément l'outillage 100 sous les bandes de munitions 10 et 11 afin de les lier.

Les 2 bandes 10 et 11 sont alors liées entre elles de manière simple, sûre et efficace et cela même dans un environnement exigu tel que celui d'un casier à munitions 14.

## Revendications

1. Outillage (100) destiné à lier une extrémité d'une première bande (10) de munitions maillonnées à une extrémité d'une seconde bande (11) de munitions maillonnées grâce à une munition de liaison (12), outillage (100) comportant au moins un support (3) destiné à caler radialement et longitudinalement la munition (12) de liaison, outillage (100) comportant un levier (1) articulé relativement au support (3), levier (1) comportant un poussoir (7) destiné à interférer avec au moins un maillon (10a) d'une extrémité de la première bande (10) et à pousser radialement par rapport à la munition de liaison (12) le au moins un maillon (10a) jusqu'à une seconde position où le au moins un maillon (10a) est coaxial à la munition de liaison (12), outillage ***caractérisé* en ce qu'**il comporte un bâti (2) solidaire du support (3), bâti (2) comportant une première et une seconde parties (2a,2b) contigües et pivotantes l'une par rapport à l'autre autour d'un axe parallèle (4a) à l'articulation (6) du levier (1) afin de permettre le retrait aisé de l'outillage (100), bâti (2) comportant un moyen de blocage (9) du pivotement des parties (2a,2b).

2. Outillage (100) selon la revendication 1 **caractérisé en ce que** le poussoir (7) est en contact également avec un second maillon (11a) d'une extrémité de la seconde bande.

3. Outillage (100) selon l'une des revendications 1 à 2 **caractérisé en ce que** le levier (1) comporte une poignée (8) escamotable.

## Patentansprüche

1. - Werkzeug (100), das zum Verbinden eines Endes eines ersten gegliederten Munitionsgurts (10) mit einem Ende eines zweiten gegliederten Munitionsgurts (11) dank einer Verbindungsmunition (12) bestimmt ist, wobei das Werkzeug (100) mindestens eine Stütze (3) aufweist, die bestimmt ist, die Verbindungsmunition (12) radial und längs zu verkeilen, wobei das Werkzeug (100) einen Hebel (1) aufweist, der relativ zur Stütze (3) angelenkt ist, wobei der Hebel (1) einen Drücker (7) aufweist, der bestimmt ist, mit mindestens einem Glied (10a) eines Endes des ersten Gurts (10) zu interferieren und das mindestens eine Glied (10a) im Verhältnis zur Verbindungsmunition (12) radial bis in eine zweite Position zu drücken, in der das mindestens eine Glied (10a) zu der Verbindungsmunition (12) koaxial ist, wobei das Werkzeug **dadurch gekennzeichnet ist, dass** es ein mit der Stütze (3) fest verbundenes Gestell (2) aufweist, wobei das Gestell (2) einen ersten und einen zweiten anliegenden Teil (2a, 2b) aufweist, die um eine Achse (4a), die parallel zum Gelenk (6) des Hebels (1) ist, im Verhältnis zueinander schwenken, um das problemlose Entfernen des Werkzeugs (100) zu gestatten, wobei das Gestell (2) ein Blockademittel (9) des Schwenkens der Teile (2a, 2b) aufweist.

2. - Werkzeug (100) nach Anspruch 1, **dadurch gekennzeichnet, dass** der Drücker (7) ebenfalls mit einem zweiten Glied (11a) eines Endes des zweiten Gurts im Kontakt ist.

3. - Werkzeug (100) nach einem der Ansprüche 1 bis 2, **dadurch gekennzeichnet, dass** der Hebel (1) einen klappbaren Griff (8) aufweist.

## Claims

1. - A tool (100) intended to connect an end of a first linked ammunition belt (10) to an end of a second linked ammunition belt (11) using a piece of connecting ammunition (12), the tool (100) comprising at least one mounting (3) intended to set the piece of connecting ammunition (12) radially and longitudinally, the tool (100) comprising a lever (1) hingedly connected to the mounting (3), the lever (1) comprising a push member (7) intended to engage with at least one link (10a) of one end of the first belt (10) and to push the at least one link (10a) radially relative to the piece of connecting ammunition (12) into a second position where the at least one link (10a) is coaxial to the piece of connecting ammunition (12), the tool being **characterized in that** it comprises a frame (2) secured to the mounting (3), the frame (2) comprising first and second adjacent portions (2a,2b) pivoting relative to one another about an axis parallel (4a) to the hinge (6) of the lever (1) so as to allow easy removal of the tool (100), the frame (2) comprising a means (9) for blocking the pivoting of the portions (2a,2b).

2. - The tool (100) according to claim 1, **characterized in that** the push member (7) is also in contact with a second link (11a) of one end of the second belt.

3. - The tool (100) according to one of claims 1 to 2, **characterized in that** the lever (1) comprises a retractable handle (8).
